# EUROPÄISCHE PATENTSCHRIFT

(11) **EP 3 439 967 B1**
(45) Veröffentlichungstag und Bekanntmachung des Hinweises auf die Patenterteilung: **25.11.2020**
(21) Anmeldenummer: 17713042.4
(22) Anmeldetag: 29.03.2017
(51) Int. Cl.: B65B 21/02, B65B 57/12, B65B 57/14, B65B 5/06, B65B 5/10, B65B 21/06, B65B 21/12, B65B 39/00

(54) **BELADUNGSVORRICHTUNG UND VERFAHREN ZUR BELADUNG VON LAGER- UND TRANSPORTBEHÄLTERN MIT KUNSTSTOFFBEHÄLTNISSEN**
LOADING DEVICE AND METHOD FOR LOADING TRAYS FOR STORAGE AND TRANSPORT WITH PLASTIC CONTAINERS
DISPOSITIF ET PROCÉDÉ POUR CHARGER DES RÉSERVOIRS DE STOCKAGE OU DE TRANSPORT AVEC DES CONTENEURS EN MATIÈRE PLASTIQUE

(30) Priorität: 07.04.2016 CH 4572016
(43) Veröffentlichungstag der Anmeldung: 13.02.2019
(73) Patentinhaber: Alpla Werke Alwin Lehner GmbH & Co. KG, 6971 Hard (AT)
(72) Erfinder: RIEDMANN, Juergen, 6973 Hoechst (AT)
(74) Vertreter: Bohest AG Branch Ostschweiz
(86) Internationale Anmeldenummer: PCT/EP2017/057454
(87) Internationale Veröffentlichungsnummer: WO 2017/174420

(56) Entgegenhaltungen:
- EP-A1- 2 995 561
- EP-A2- 0 149 146
- WO-A1-99/55604
- WO-A1-2004/000649
- WO-A1-2012/075520
- WO-A2-2010/003083
- IT-A1- SA20 120 010
- JP-A- H04 339 705
- US-A1- 2003 136 641

## Beschreibung

Die Erfindung betrifft eine Beladevorrichtung und ein Verfahren zur Beladung von Lager und Transportbehältern für Kunststoffbehältnisse, insbesondere Kunststoffflaschen, gemäss den Oberbegriffen der jeweiligen unabhängigen Vorrichtungs- bzw. Verfahrensansprüche.

Die in der Vergangenheit üblichen Behältnisse aus Weiss- oder Buntblech, aus Glas oder auch aus Keramik werden in zunehmendem Mass von Behältnissen aus Kunststoff abgelöst. Insbesondere für die Verpackung fluider Substanzen, beispielsweise von Getränken, fliessfähigen Lebensmitteln wie z.B. Ketchup, Sugo, Pesto, Saucen, Senf, Mayonnaise und dergleichen, Haushaltsprodukten, Pflegeprodukten, Kosmetika usw., kommen mittlerweile hauptsächlich Kunststoffbehältnisse zum Einsatz. Das geringe Gewicht und die geringeren Kosten spielen sicher eine nicht unerhebliche Rolle bei dieser Substitution. Die Verwendung rezyklierbarer Kunststoffmaterialien, die Verwendung von Biokunststoffen und die insgesamt günstigere Gesamtenergiebilanz bei ihrer Herstellung tragen auch dazu bei, die Akzeptanz von Kunststoffbehältnissen, insbesondere von Kunststoffflaschen, beim Konsumenten zu fördern.

Nach ihrer Herstellung in einem Blasformverfahren (Extrusionsblasverfahren, Streckblasverfahren, Spritzblasverfahren) werden die leeren Kunststoffbehältnisse entweder direkt zu einer Abfüllstation weiter transportiert, oder sie werden in Behälter eingefüllt, um sie zwischenzulagern und zu einem späteren Zeitpunkt zu einem Standort mit einer Abfüllstation zu transportieren, der in der Nähe oder auch in grösserer Entfernung von einer Fabrikationsanlage zur Herstellung von Kunststoffbehältnissen gelegen sein kann. Dadurch kann die Kapazität einer Blasformanlage unabhängig von der Kapazität einer nachfolgenden Abfüllanlage oder dergleichen besser ausgenutzt werden. Vielfach werden die Kunststoffbehältnisse auch in Produktionsstätten hergestellt, die auf die Herstellung derartiger Produkte spezialisiert sind, und von dort zu einem Hersteller von Produkten, die in die Kunststoffbehältnisse abgefüllt werden sollen, transportiert. Für ihre Lagerung und für den Transport werden die Kunststoffbehältnisse in Lager- und Transportbehälter, sogenannte Trays, geladen.

Das Beladen von Lager- und Transportbehältern, den sogenannten Trays, erfolgt beispielsweise in halb- oder vollautomatischen Beladungsvorrichtungen für Kunststoffbehältnisse, die Bestandteil von Belade- und Entladeanlagen sein können und im Anschluss an eine Produktionsanlage, beispielsweise eine Blasvorrichtung für Kunststoffbehälter, angeordnet sein können. In Verbindung mit einer Station zum Entladen der Trays kann die Anlage beispielsweise auch vor einer Weiterbehandlungsanlage für die Kunststoffbehälter, beispielsweise vor einer Abfüllanlage angeordnet sein. Aus dem Stand der Technik ist beispielsweise eine Beladungsvorrichtung bekannt, bei der die über Transportgassen automatisch herangeführten Kunststoffbehälter von einem Multigreifer aufgenommen und zeilenweise in einen Tray abgestellt werden. Der Tray ist dabei um einen vorbestimmten Winkel gekippt angeordnet, um ein Umfallen der Behältnisse nach dem Abstellen in den Tray zu vermeiden. Zum Befüllen muss der Multigreifer um den gleichen Winkel gekippt werden wie der Tray. Ist ein Tray komplett gefüllt, wird er weitertransportiert, und ein neuer leerer Tray wird in die Bestückungsposition transportiert. Wegen der immer geringeren Gewichte der Kunststoffbehältnisse, beispielsweise Kunststoffflaschen, kann es trotz der geneigten Anordnung des Trays immer noch dazu kommen, dass einzelne Behältnisse nach ihrem Abstellen umfallen. Dadurch kann es zu Unterbrechungen des Ladevorgangs kommen, und es muss händisch eingegriffen werden, um den Betrieb aufrecht zu erhalten. Eine Stapelung von Kunststoffbehältnissen in Lagen übereinander ist mit dieser bekannten Beladungsvorrichtung nicht möglich.

Eine weitere aus dem Stand der Technik bekannte Beladungsvorrichtung sieht am Multigreifer einen stationär angetriebenen Schieber vor, der die abgestellten Kunststoffbehältnisse auf dem ebenen Trayboden zusammenschiebt. Wegen der variierenden Behältnisformate kann der Einsatz des Schiebers sich als problematisch erweisen und sogar zu einem Kippen und Umfallen der im Tray abgestellten Kunststoffbehältnisse führen. In einer Ausführungsvariante kann der Schieber vom Antrieb abgehängt und als eine vierte Seitenwand am Tray eingehängt werden. Hierdurch können der Kontakt des Schiebers und seine Führungsfunktion gegenüber den Behältnissen verlorengehen, was wiederum zu einem Kippen oder sogar zu einem Umfallen der abgestellten Kunststoffbehältnisse führen kann. Eine Stapelung von Kunststoffbehältnissen übereinander ist auch mit dieser bekannten Beladungsvorrichtung nicht möglich.

Ferner sind Beladevorrichtungen zum sukzessiven Beladen von Kartons bekannt, bei denen die zu verpackenden Güter zeilenweise in die Kartons eingesetzt werden, wobei Stützelemente vorgesehen sind, von denen ein erstes Stützelement dazu dient bereits eingesetzte Artikel in ihrer Position zu fixieren und von denen ein zweites Stützelement dazu dient, zusammen mit dem ersten Stützelement eine Gasse zu bilden, in welche die nächsten zu verpackenden Güter eingesetzt werden. Anschließend wird unter Fixierung der bereits eingesetzten Artikel in ihrer Position durch eines der Stützelemente eine weitere Gasse gebildet, die anschließend befüllt wird. Derartige Vorrichtungen werden z.B. in EP 2 995 561 A1 und WO 2012/075520 A1 beschrieben.

Aufgabe der vorliegenden Erfindung ist es daher, den geschilderten Nachteilen der Beladungsvorrichtungen des Stands der Technik abzuhelfen. Es soll eine Beladungsvorrichtung zur Beladung von Lager- und Transportbehältnissen bzw. Trays für Kunststoffbehältnisse, insbesondere Kunststoffflaschen, geschaffen werden, in der die Kunststoffbehältnisse während ihres Abstellens in einen Tray möglichst umfassend geführt sind. Ein Kippen und Umfallen der abgestellten Kunststoffbehältnisse soll vermieden werden können. Es sollen eine Vorrichtung und eine zugehöriges Verfahren geschaffen werden, welche sogar eine Stapelung von Kunststoffbehältern in wenigstens zwei Lagen übereinander ermöglichen.

Die Lösung dieser und noch weiterer Aufgaben bestehen in einer Beladungsvorrichtung und in einem Verfahren zur Beladung von Lager- und Transportbehältern für Kunststoffbehältnisse, insbesondere Kunststoffflaschen, welche die in den jeweiligen unabhängigen Vorrichtungs- bzw. Verfahrensansprüchen aufgelisteten Merkmale bzw. Verfahrensschritte aufweisen. Weiterbildungen und/oder vorteilhafte Ausführungsvarianten der Erfindung sind Gegenstand der abhängigen Patentansprüche der jeweiligen Anspruchskategorie.

Die Erfindung schlägt eine Beladungsvorrichtung zur Beladung von Lager- und Transportbehältnissen bzw. Trays für Kunststoffbehältnisse, insbesondere Kunststoffflaschen, vor, die eine vorzugsweise automatisch betreibbare Transporteinrichtung für die Trays und einen Umsetzer für die Kunststoffbehältnisse aufweist. Der Umsetzer weist einen Multigreifer zum sicheren Fassen einer vorbestimmten Anzahl in Form einer Zeile angeordneter Kunststoffbehältnisse auf. In einer Beladestation für die Trays ist eine Stabilisierungseinrichtung angeordnet, die einen ersten Stützrechen und einen zweiten Stützrechen aufweist, die im Wesentlichen parallel zueinander angeordnet sind und wenigstens teilweise in einen zu beladenden Tray einfahrbar sind. Der zweite Stützrechen ist relativ zu dem ersten Stützrechen aus einer ersten einander benachbarten Position in eine zweite Position mit einem vorgebbaren Abstand voneinander verstellbar, um eine erste Ladegasse im zu beladenden Tray zu öffnen. Nach dem Beladen der ersten Ladegasse mit Kunststoffbehältnissen ist der zweite Stützrechen über die erste beladene Ladegasse hinweg entgegen der Transportrichtung des Trays im Wesentlichen an die erste Position des ersten Stützrechens verlagerbar.

Durch Verlagerung des zweiten Stützrechens und des Trays in Transportrichtung des Trays im Wesentlichen um eine vorbestimmte Strecke bei im Wesentlichen feststehendem ersten Rechen ist eine an die erste Ladegasse angrenzende zweite Ladegasse öffenbar. Die zweite Ladegasse ist vom Multigreifer anfahrbar und mit einer zweiten Zeile von Kunststoffbehältnissen beladbar. Dabei bildet der zweite Stützrechen eine Kippsicherung für die erste Zeile von Kunststoffbehältnissen während des Öffnens der zweiten Ladegasse.

Die erfindungsgemässe Beladungsvorrichtung weist eine separate Stabilisierungseinrichtung für die in die Trays abgeladenen Kunststoffbehältnisse auf. Dadurch kann gewährleistet werden, dass die Kunststoffbehältnisse während des Beladens möglichst umfassend geführt und gestützt sind. Ein Kippen und Umfallen der Kunststoffbehältnisse, das zu einer Unterbrechung des Beladungsvorgangs führen könnte, kann dadurch verhindert werden. Das Vorsehen einer separaten Stabilisierungseinrichtung in Form von zwei Stützrechen, welche die Kunststoffbehältnisse während des Beladens stützen, schafft auch die Voraussetzungen für ein Beladen der Trays mit zwei oder mehreren übereinander angeordneten Lagen von Kunststoffbehältnissen. Zum zeilenweise Beladen des Trays mit Kunststoffbehältern kann dieser in die Beladestation transportiert werden. Zur Bildung der ersten Ladegasse können der erste und der zweite Stützrechen in den Tray vertikal und der zweite Stützrechen zusätzlich horizontal verfahren werden. Die erste Ladegasse kann in Transportrichtung des Trays angrenzend an der sich im Wesentlichen quer zu der Transportrichtung erstreckenden vorderen Seitenwand gebildet sein. In die zwischen dem ersten und dem zweiten Stützrechen gebildeten Ladegasse können die zeilenförmig angeordneten Kunststoffbehälter mittels des Multigreifers in die erste Ladegasse abgelegt werden. In der Regel besteht ein Tray aus einem ebenen Trayboden und vier Seitenwänden, die in der Regel in rechtem Winkel zueinander stehen. Der Tray kann quadratisch oder rechteckig ausgebildet sein. Zum Beladen ist der Tray gegenüber dem Trayboden offen. Der Tray kann aus Metall, Kunststoff oder Karton hergestellt sein. Meist ist die dem Trayboden gegenüberliegende Öffnung durch einen Deckel verschliessbar. Die Breite der Ladegasse kann so gewählt sein, dass die Kunststoffbehälter in die Ladegasse einführbar sind, ohne die Stützrechen zu berühren. Der Abstand der Stützrechen von den Kunststoffbehältern kann so gewählt werden, dass die Kunststoffbehälter nicht in Richtung der Stützrechen kippen können. Die Länge der Zeilen der Kunststoffbehälter kann so bemessen sein, dass diese nach dem Einführen in den Tray durch die sich quer zu den Stützrechen erstreckenden Seitenwänden des Trays so gestützt sind, dass ein Umkippen parallel zu den Stützrechen unmöglich ist. Der Tray kann in die Beladestation beispielsweise mittels zweier sich parallel nebeneinander erstreckender Transportriemen gefördert werden. Diese Transportriemen können als Zahnriemen ausgebildet sein, wobei der Zahnriemenrücken glatt ausgebildet sein kann. Auch kann auf dem Zahnriemenrücken Mitnehmer ausgebildet sein, die verhindern, dass der Tray bei seiner Beförderung aufgrund seiner Trägheit nicht mit der Geschwindigkeit des Transportriemens gefördert wird. Nach dem Beladen der ersten Ladegasse kann der zweite Stützrechen, der sich parallel zu der einen Seitenwand erstreckt und an dieser angrenzt, im Wesentlichen senkrecht zu dem Trayboden aus dem Tray gezogen werden, ohne dass die Kunststoffbehälter umkippen können, da sie jetzt durch besagte Seitenwand gestützt sind. Der zweite Stützrechen kann in Richtung des ersten Stützrechens über die erste Zeile der sich in dem Tray befindlichen Kunststoffbehälter hinweg zum ersten Stützrechen verlagert werden, der in dem Tray eingefahren die Stützfunktion der ersten Zeile übernommen hat. Der zweite Stützrechen kann angrenzend an den ersten Stützrechen in den Tray eingefahren werden und damit die Stützfunktion des ersten Stützrechens übernehmen. Zur Bildung der an die erste Ladegasse angrenzenden zweiten Ladegasse können nun der Tray und der zweite Stützrechen in Transportrichtung des Trays bei im Wesentlichen feststehendem ersten Stützrechen um eine vorbestimmte Strecke verlagert werden. Die Verlagerung des zweiten Stützrechens und des Trays können synchron erfolgen. In der Regel wird die Verlagerungsgeschwindigkeit des Trays und des zweiten Stützrechens gleich sein, so dass der zweite Stützrechen während der Verlagerung des Trays im Wesentlichen keine Relativbewegung gegenüber dem Tray aufweist. Die erste Zeile Kunststoffbehälter kann während des Verlagerns des Trays durch den zweiten Stützrechen gegen Umkippen gesichert sein. Durch das Verlagern des Trays und des zweiten Stützrechens kann eine an die erste Ladegasse angrenzende zweite Ladegasse gegenüber dem im Wesentlichen feststehendem ersten Stützrechen geöffnet werden. Somit ist eine ausschließlich vertikale Bewegung des ersten Stützrechens zum zumindest teilweise Einfahren in den Tray bei Beladebeginn des Trays mit der ersten Zeile Kunststoffbehälter und Ausfahren aus dem Tray nach Beladeende des Trays mit der letzten Zeile Kunststoffbehälter ausreichend. Nach Beladen der zweiten Ladegasse mit einer zweiten Zeile Kunststoffbehälter mittels des Multigreifers kann erneut der zweite Stützrechen zum ersten Stützrechen hin verlagert werden und der Tray und der zweite Stützrechen können in Transportrichtung des Trays bei im Wesentlichen feststehenden ersten Stützrechen zur Bildung einer dritten Ladegasse verlagert werden. Dieser Vorgang der Bildung von Ladegassen kann solange wiederholt werden, bis der Tray vollständig mit Kunststoffbehältern gefüllt ist und die Kunststoffbehälter durch die Seitenwände des Trays gegen ein Umfallen oder Umkippen gestützt sind. In einer weiteren Variante ist es möglich, den Tray zum Beladen entgegen der Transportrichtung zu verlagern. Damit kann der zweite Stützrechen im Wesentlichen feststehen und der erste Stützrechen kann vertikal und horizontal verfahrbar sein. Allerdings kann bei dieser Variante die Beladegeschwindigkeit des Trays gegenüber dem eingangs geschilderten Ausführungsbeispiel verlangsamt sein, da der Tray zum Befüllen mit Kunststoffbehältern zum Öffnen der Ladegassen entgegen seiner Transportrichtung verlagert wird.

In einer Ausführungsvariante der Erfindung weisen die Stützrechen eine quer zu der Transportrichtung des Trays zur Abstandsverstellung verlaufende laterale Erstreckung auf, die derart ausgebildet ist, dass eine Ladegasse jeweils vom ersten und zweiten Stützrechen und von sich in Bewegungsrichtung zur Abstandsverstellung erstreckenden Seitenwänden des Trays begrenzt ist. Dadurch kann sichergestellt werden, dass alle Kunststoffbehälter einer abgesetzten Zeile insbesondere während des Öffnens einer neuen Ladegasse gestützt sind und am Kippen oder Umfallen gehindert sind.

Eine weitere Variante der Erfindung kann vorsehen, dass der zweite Stützrechen als die Kippsicherung und zum Öffnen jeder Ladegasse verstellbar ausgebildet ist, während der erste Stützrechen während des Beladens des Trays feststeht. Somit fungiert der zweite Stützrechen als Kippsicherung für die in die erste Ladegasse abgeladene erste Zeile von Kunststoffbehältern beim Öffnen der an die erste Ladegasse anschließenden zweiten Ladegasse. Bei dieser Ausführungsvariante wird nach dem Beladen einer Ladegasse mit wenigstens einer Zeile von Kunststoffbehältnissen zunächst der zweite Stützrechen vertikal angehoben, in die erste Position an den ersten Stützrechen herangefahren und wieder abgesenkt. Dabei kann er bereits die Stützfunktion der abgesetzten Zeile von Kunststoffbehältnissen unterstützen. Danach kann der zweite Stützrechen und der Tray in Transportrichtung des Trays gegenüber dem ersten Stützrechen um eine vorbestimmte Strecke zur Öffnung einer neuen Ladegasse verlagert werden. Ein Umfallen der zuvor abgesetzten Zeile von Kunststoffbehältnissen wird dabei durch den zweiten Stützrechen, der nun die Funktion der Kippsicherung erfüllt, zuverlässig verhindert. In dieser Ausführungsvariante wird der erste Stützrechen im Wesentlichen vertikal in den zu beladenden Tray eingefahren und in der Regel nach Abschluss des Beladens des Trays mit allen Zeilen Kunststoffbehälter aus dem Tray im Wesentlichen vertikal aus dem Tray ausgefahren.

In einer Ausführungsvariante der Erfindung können die beiden Stützrechen jeweils einen im Wesentlichen quer und im Wesentlichen horizontal zur Verstellrichtung des wenigstens einen Stützrechens verlaufenden Balken und davon vertikal in Richtung eines Traybodens abragende Rechenzinken umfassen. Die gewählte Bauweise ist einfach, leicht und reparaturfreundlich, sollten einzelne der Rechenzinken eine Verbiegung erleiden. Abhängig von der jeweiligen äusseren Kontur der für die Beladung der Trays vorgesehenen Kunststoffbehältnisse können die Rechen bei Bedarf sehr einfach ausgetauscht werden, um der geänderten Kontur Rechnung zu tragen. Beispielsweise können sich die einzelnen Stützrechen durch die Anzahl der Rechenzinken sowie deren Breite voneinander unterscheiden.

Eine Variante der Vorrichtung kann vorsehen, dass die Rechenzinken der beiden Stützrechen einander zugewandt gekröpft ausgebildet und zueinander auf Lücke stehend angeordnet sind. Im zusammengefahrenen Zustand legen die auf Lücke stehenden Rechenzinken so eine gemeinsame Stützebene fest. Indem beide Stützrechen die selbe Stützebene festlegen, können sie abwechselnd zur Stützung der abgesetzten Kunststoffbehältnisse eingesetzt werden. Ferner kann die Übernahme der Stützfunktion beispielsweise durch den zweiten Stützrechen von dem ersten Stützrechen besonders einfach erfolgen, da die Rechenzinken des zweiten Stützrechen in die durch die Rechenzinken des ersten Stützrechens gebildeten Zwischenräume einfahren werden können. Somit ist zur Übernahme der Stützfunktion durch den zweiten Stützrechen kein Abstand zwischen der zu stützenden Zeile Kunststoffbehälter und den Rechenzinken des ersten Stützrechens notwendig, in den die Rechenzinken des zweiten Stützrechens ansonsten einfahren müssten.

Eine Ausführungsvariante der Erfindung kann vorsehen, dass der erste und der zweite Stützrechen im Wesentlichen vertikal verlagerbar sind und wenigstens einer der beiden Stützrechen im Wesentlichen horizontal und parallel zum anderen Stützrechen verstellbar ist. Die vertikale Verstellbarkeit der Stützrechen erlaubt ein einfaches vertikales Ein- und Ausfahren der Rechenzinken in den Tray und eine einfache Abstandsverstellung der beiden Stützrechen, insbesondere das Bilden einer Ladegasse durch einfaches Verlagern eines der Stützrechen. Es versteht sich, dass zur Bildung der Lagegasse die Verschiebung des zweiten Stützrechens im Wesentlichen horizontal derart erfolgen kann, dass die beiden Stützrechen in ihrer Endstellung parallel zueinander eingefahren in dem Tray sind.

In einer weiteren Ausführungsvariante der Erfindung weisen die Rechenzinken der Stützrechen eine vertikale Länge auf, die grösser ist als eine Tiefe eines zu beladenden Trays. Dadurch sind die Rechenzinken, respektive die Stützrechen, ausreichend weit in den zu beladenden Tray einfahrbar. Dadurch kann auch die Voraussetzung für eine Beladung des Trays mit zwei oder mehreren übereinander angeordneten Zeilen von Kunststoffbehältnissen geschaffen werden. Da die Rechenzinken weit genug einfahrbar sind, können auch Kunststoffbehältnisse geringerer Höhe ausreichend gestützt werden. Im Grunde können die Rechenzinken so weit in den Tray eingefahren werden, bis zumindest ein Teil der Rechenzinken den Trayboden berührt.

Der gesamte Bewegungsablauf der Einzelkomponenten der Vorrichtung, insbesondere der Transport der Trays, die Bewegung der Stützrechen und die Beladung der Tray mittels des einen Multigreifer umfassenden Umsetzers erfolgt in einer Ausführungsvariante der Erfindung computergesteuert. Die Computersteuerung kann eine sehr schnelle und einfach Anpassung der Bewegungsabläufe an unterschiedliche Formen der Kunststoffbehältnisse und oder Grössen der zu beladenden Trays erlauben. Der Multigreifer kann dabei an einem Umsetzroboter angeordnet sein, der zur Ausführung linearer (transversal und vertikal) und rotatorischer Bewegungen ausgebildet ist.

Die Erfindung gemäss einer der geschilderten Ausführungsvarianten kann Bestandteil einer halb- oder vollautomatischen Belade- und Entladeanlage für Kunststoffbehältnisse sein. Eine derartige Anlage weist in der Regel eine Vereinzelungseinheit für die Traystapel, eine Zuführung der einzelnen leeren Trays, eine Beladestation zum Beladen der vereinzelten Trays mit Zeilen von Kunststoffbehältern, einen Abtransport der beladenen Trays und eine Zuführstrecke für die Kunststoffbehältnisse auf.

Bei einem Verfahren zur Beladung von Lager- und Transportbehältnissen bzw. Trays für Kunststoffbehältnisse, insbesondere Kunststoffflaschen, werden vorzugsweise in Zeilen herantransportierte Kunststoffbehältnisse in einer Beladestation für Trays von einem einen Multigreifer aufweisenden Umsetzer in einen Tray geladen. Dabei werden die Kunststoffbehältnisse jeweils in einer Ladegasse abgesetzt, die von zwei Seitenwänden des Trays und von einem ersten Stützrechen und einem im Wesentlichen parallel zu dem ersten Stützrechen angeordneten zweiten Stützrechen begrenzt ist. Die beiden Stützrechen werden wenigstens teilweise in den zu beladenden Tray eingefahren. Der zweite Stützrechen wird relativ zu dem ersten Stützrechen aus einer ersten einander benachbarten Position in eine zweite Position mit einem vorgebbaren Abstand voneinander verstellt, um eine erste Ladegasse im zu beladenden Tray zu öffnen. Der zweite Stützrechen wird nach dem Befüllen der ersten Ladegasse mit einer ersten Zeile von Kunststoffbehältnissen über die erste Zeile von Kunststoffbehältnissen hinweg entgegen der Transportrichtung des Trays im Wesentlichen an die erste Position des ersten Stützrechens verlagert, wobei durch Verlagerung des zweiten Stützrechens und des Trays in Transportrichtung des Trays um eine vorbestimmte Strecke eine an die erste Ladegasse angrenzende zweite Ladegasse geöffnet wird, welche vom Multigreifer angefahren und mit wenigstens einer zweiten Zeile von Kunststoffbehältnissen beladen wird. Der zweite Stützrechen bildet eine Kippsicherung für die erste Zeile von Kunststoffbehältnissen während des Öffnens der zweiten Ladegasse.

Durch das erfindungsgemässe Verfahren ist gewährleistet, dass die in der jeweiligen Ladegasse mittels des Multigreifers abgesetzten Kunststoffbehältnisse während der Beladung umfassend gestützt sind. Ein Kippen oder gar Umfallen der Behältnisse kann dadurch vermieden werden. Durch das erfindungsgemässe Verfahren bleiben die in einer Ladegasse abgestellten Kunststoffbehältnisse gestützt, auch wenn eine daran anschliessende neue Ladegasse geöffnet wird.

In einer Verfahrensvariante wird jede Ladegasse von Rechenzinken des ersten Stützrechens, von Rechenzinken des zweiten Stützrechens und von Seitenwänden des zu beladenden Trays begrenzt. Die Rechenzinken der beiden Stützrechen sind einander zugewandt gekröpft und stehen derart zueinander auf Lücke, dass die beiden Stützrechen im zusammengefahrenen Zustand eine gemeinsame Stützebene festlegen.

Ein Verfahrensablauf kann vorsehen, dass nach dem Beladen der ersten Ladegasse mit Kunststoffbehältnissen der zweite Stützrechen im Wesentlichen entlang der Stützebene in den ersten Stützrechen eingefahren wird, damit er die Stützfunktion des ersten Stützrechens an der ersten Zeile abgeladener Kunststoffbehältnisse übernimmt. Die Verfahrensführung kann vorsehen, dass nach dem Heranführen des zweiten Stützrechens an den ersten Stützrechen und der Übernahme der Stützfunktion durch den zweiten Stützrechen dieser gemeinsam mit dem zu beladenden Tray um den vorgegebenen Abstand gegenüber dem ersten Stützrechen verstellt wird. Dabei wird die zweite Ladegasse geöffnet. Der erste Stützrechen wird dabei nicht verstellt.

In einer Verfahrensvariante werden die beiden Stützrechen vertikal verstellt und wenigstens der zweite Stützrechen wird zumindest im Wesentlichen horizontal und parallel zu dem ersten Stützrechen verschoben. Hierdurch kann in einfacher Weise eine Ladegasse gebildet werden.

In einer Verfahrensvariante kann der zweite Stützrechen in Verbindung mit einer Verstellung des Trays derart gegenüber dem ersten Stützrechen verstellt werden, dass im Tray eine Ladegasse geöffnet wird, deren Breite das einmalige Absetzen wenigstens einer, vorzugsweise mehreren Zeilen von mit dem Multigreifer herantransportierten Kunststoffbehältern ermöglicht. Gerade durch das einmalige Beladen mit mehreren Zeilen gleichzeitig kann der Beladungsvorgang eines Trays beschleunigt werden.

In einer weiteren Verfahrensvariante können mittels des Multigreifers sequentiell zwei oder mehrere Lagen von Kunststoffbehältnissen übereinander in eine von den Stützrechen und den Seitenwänden eines Trays begrenzte Ladegasse abgesetzt werden. Diese Verfahrensvariante wird erst durch die umfassende und abwechselnde Stützfunktion der beiden Stützrechen ermöglicht und erlaubt es, Trays gegebener Abmessungen auch beispielsweise mit Kunststoffbehältnissen geringeren Volumens bzw. geringerer Bauhöhen zu beladen.

Eine Variante der Erfindung kann vorsehen, dass die aus Karton gefertigten Trays vor dem Anliefern an die Beladestation in einer Vereinzelungseinheit von einem Traystapel übereinander gestapelter Trays, bei denen die Seitenwände eingeklappt sind, vereinzelt werden. Hierbei wird der oberst liegendeTray mit den eingeklappten Seitenwänden mittels Vakuumgreifern einem Traystapel entnommen, welcher sich in einem Magazin befindet, das in der Regel manuell mit Traystapeln befüllt wird, und einer Trayzufuhreinheit übergeben. Die Seitenwände des Trays werden automatisiert aufgeklappt. Anschließend wird der aufgeklappte Tray in eine Führung verlagert, die ein Einklappen der Seitenwände verhindert.

Der Tray wird der Beladestation zugeführt und dort mit Zeilen von Kunststoffbehältern in der oben beschriebenen Weise befüllt. Nach dem vollständigen Befüllen mit Kunststoffbehältern werden die Trays abtransportiert und entweder in einer internen Stapelstation gestapelt oder einer separaten Stapelstation übergeben. Übereinander gestapelte Trays sind einfacher zu transportieren und ermöglichen eine platzsparendere Lagerung beispielsweise in einem Hochregallager oder dergleichen zur Pufferung der Kunststoffbehältnisse. Aus diesem Grund können die mit Kunststoffbehältnissen beladenen Trays nach dem Beladen in einer Stapelstation wieder zu einem Traystapel zusammengefügt werden. Aus Stabilitätsgründen werden dabei die einzelnen aus Metall oder Kunststoff gefertigten Trays bis zu einer maximalen Stapelhöhe von 4000 mm zusammengefügt. Die Stapelhöhe für aus Karton gefertigte Trays übersteigt aus Stabilitätsgründen in der Regel nicht eine Stapelhöhe von 2800 mm. In einer weiteren Variante der Erfindung kann zur Vereinzelung der Traystapel insbesondere bei aus Kunststoff oder Metall gefertigten Trays oberhalb des untersten Trays angehoben werden. Damit kann der unterste Tray in die Beladungsstation vorzugsweise mittels einer Rollenbahn transportiert werden. Gerade das Anheben des Traystapels spart Zeit gegenüber einer Entnahme des obersten Trays, der dann vertikal nach unten gefahren werden muss, um ihn auf der Rollenbahn absetzen zu können.

Einem Fachmann ist hierbei klar, dass Merkmale der Vorrichtung und Merkmale des Verfahrens, sofern sinnvoll, miteinander kombinierbar sind, um hierdurch zu weiteren Gegenständen der Erfindung zu gelangen.

Weitere Vorteile und Merkmale ergeben sich aus der nachfolgenden Beschreibung einer beispielsweisen Ausführungsvariante der Erfindung unter Bezugnahme auf die schematischen Zeichnungen, die nicht massstabsgetreu dargestellt sind.
- Fig. 1: zeigt eine Draufsicht auf eine Beladeanlage von Trays für Kunststoffbehälter mit einer integrierten Beladungsvorrichtung gemäss der Erfindung;
- Fig. 2: zeigt eine perspektivische Ansicht einer Beladungsvorrichtung gemäss der Erfindung;
- Fig. 3 bis Fig. 5: zeigen drei Seitenansichten von Stützrechen in drei unterschiedlichen Positionen; und
- Fig. 6: zeigt eine Draufsicht auf die Stützrechen in zusammengeschobener Position.

Eine Beladeanlage von Lager- und Transportbehältern für Kunststoffbehälter, sogenannten Trays, ist in Fig. 1 gesamthaft mit dem Bezugszeichen 100 versehen. Eine derartige Anlage 100 kann beispielsweise im Anschluss an eine Produktionsanlage für Kunststoffbehältnisse, beispielsweise eine Blasanlage, angeordnet sein. In der Regel werden derartige Beladeanlagen 100 zur Befüllung von aus Karton gefertigten Trays mit Kunststoffbehältnissen verwendet, wobei die einzelnen Trays übereinander gestapelt werden und in ein Lager oder zu einer örtlich getrennten Befüllungsanlage transportiert werden. Die Beladeanlage 100 von Trays umfasst ein Traymagazin 110 für aus Karton gefertigte und in sich zusammengefalteteTrays. In der Regel wird das Traymagazin 110 händisch gefüllt. Von dem Traystapel wird der oberste Tray mittels einer Trayübergabeeinheit 120 entnommen, die in dem vorliegenden Ausführungsbeipiel mit Vakuumhebern 121 ausgestattet ist, und einer Aufklappeinheit 130 zugeführt. Dort wird der in sich zusammengefaltete Tray auseinadergefaltet und einer Beladevorrichtung 1 zugeführt. In der Beladevorrichtung 1 werden die Trays mit, beispielsweise zeilenförmig zugeführten Kunststoffbehältern beladen. Die mit Kunststoffbehältern beladenen Trays werden zu einer Abtransporteinheit 140 transportiert. Dort werden die Trays geprüft, ob sie ordnungsgemäss beladen wurden. Nicht vollständig beladene Trays werden über die Ausgabeeinheit 150 ausgeschleust. Ordnungsgemäß beladene Trays werden zu einer Traystapeleinheit 160 transportiert, in der die beladenen Trays auf einer Palette übereinander gestapelt werden. Vorzugsweise ist die maximale Stapelhöhe von 2800 mm nicht überschritten. In einer sich daran anschließenden Auslaufeinheit 170 wird die Palette mit dem Traystapel in der Regel manuell mittels eines Hubwagens manuell entnommen. Die Paletten können bedarfsweise in einem Palettenmagazin 180 bevorratet werden. Die Transporteinrichtungen für die Trays können beispielsweise Riemen- oder Rollenförderer sein. Die in Fig. 1 beispielsweise dargestellte Beladeanlage 100 ist linear aufgebaut, was in vielen Fällen beispielsweise aus Platzgründen von Vorteil sein kann. In einer alternativen Ausführungsvariante kann die Beladeanlage 100 aber auch, L-förmig oder auch U-förmig aufgebaut sein. Auf diese Weise kann die Anlage an die örtlichen Gegebenheiten angepasst sein.

Fig. 2 zeigt eine schematische Darstellung einer erfindungsgemäss ausgebildeten Beladungsvorrichtung, die gesamthaft mit dem Bezugszeichen 1 versehen ist. Die Beladungsvorrichtung 1, die manchmal auch als Traypacker bezeichnet wird, umfasst eine Beladestation 10 für die Trays, einen Umsetzer 6 mit einem Multigreifer 7 und einer Transporteinrichtung 2 für Trays, der im vorliegenden Ausführungsbeispiel als ein Riemenförderer ausgebildet ist. Der Riemenförderer 2 ist für einen linearen Transport ausgelegt, und kann in einem Start-Stopp-Betrieb um vorbestimmte Strecken beliebiger Längen bewegt werden. Ein Riemen 21 des Riemenförderers 2 besitzt einen Transportnocken 22, der den Tray auf dem Riemen in Position hält und verhindert, dass beim Anfahren des Riemenförderers 2 der Tray auf dem Riemen rutscht. In Fig. 2 ist ein Tray 11 innerhalb der Beladestation 10 dargestellt. Der Tray 11 weist einen im wesentlichen orthogonalen ebenen Trayboden 12 und im wesentlichen rechteckförmige ebene Seitenwände 13 auf. Beispielsweise ist der Tray 11 quadratisch ausgebildet und seine Aussenmasse sind etwa 1200 mm x 1200 mm. In einer rechteckigen Ausführungsvariante kann der Tray Aussenabmessungen aufweisen, die beispielsweise bis zu 1400 mm x 1200 mm sind. Die Höhe eines Trays ist variabel und kann beispielsweise von 50 mm bis 400 mm sein. Die Transporteinrichtung 2 für die Trays kann beispielsweise auch ein Rollenförderer sein.

In der Beladestation 10 ist ein Umsetzer 6 aktiv, der einen Multigreifer 7 für vorzugsweise zeilenweise herantransportierte Kunststoffbehältnisse aufweist. Der Umsetzer 6 kann beispielsweise ein Umsetzroboter sein, der für lineare (transversal, vertikal) Bewegungen und für Drehbewegungen ausgebildet sein kann. Der Multigreifer 7 ergreift die in einer Fördergasse 70 herantransportierten Kunststoffbehältnisse in einer Zeile und setzt diese nach einer longitudinalen Verschiebung in den Tray 11 ab. Der Multigreifer 7 kann auch für die Erfassung von mehr als einer Zeile von Kunststoffbehältnissen ausgebildet sein. Der Multigreifer 7 kann ein Vakuumgreifer sein oder einen Greiferkopf aufweisen, dessen mechanische Greiferelemente genau auf die Aussendurchmesser der Öffnungen zu transportierenden Kunststoffbehältnisse abgestimmt sind. Bei einem Formatwechsel kann der gesamte Greiferkopf einfach ausgetauscht werden. Auf eine nähere Beschreibung des Umsetzers 6 und des Multigreifers 7 wird verzichtet, da derartige Einrichtungen aus dem Stand der Technik hinlänglich bekannt sind.

Zwischen dem Umsetzer 6 und dem Tray 11 sind ein erster Stützrechen 8 und ein zweiter Stützrechen 9 angeordnet, die etwa parallel zueinander angeordnet sind und zur Abstützung der in den Tray 11 abgestellten Kunststoffbehältnisse dienen. Die Stützrechen 8, 9 sind derart gelagert, dass ihr Relativabstand voneinander vorgabegemäss verstellbar ist. Die Verstellung erfolgt dabei im Wesentlichen parallel zu einer Längserstreckung des zu beladenden Trays 11 bzw. im Wesentlichen senkrecht zu einer Bewegungsrichtung des Trays 11 in die Beladestation 10. Im Folgenden werden die Stützrechen 8, 9 und deren Funktionsweise näher erläutert.

Fig. 3 bis 5 zeigen den ersten 8 und den zweiten Stützrechen 9 in verschiedenen Positionen. Fig. 6 zeigt zusätzlich die beiden Stützrechen 8, 9 in zusammengeschobener Position gemäss der Seitenansicht in Fig. 4 in einer Draufsicht. Die beiden Stützrechen 8, 9 weisen jeweils Rechenzinken 81, 91 auf, die von einem quer zur Verstellrichtung der Stützrechen 8, 9 verlaufenden Balken 80, 90 vertikal in Richtung des Traybodens 12 abragen. Die Rechenzinken 81, 91 sind einander zugewandt gekröpft und sind derart an den jeweiligen Balken 80, 90 angeordnet, dass sie auf Lücke zueinander stehen (Fig. 6). Dadurch definieren die Rechenzinken 81, 91 der beiden zusammengefahrenen Stützrechen 8, 9 eine gemeinsame Stützebene 16 (Fig. 4 und 6). Die Länge der Rechenzinken 81, 91 der beiden Stützrechen 8, 9 kann derart bemessen sein, dass sie bis kurz vor den Trayboden 12 eines zu befüllenden Trays 11 reichen, diesen aber noch nicht berühren.

Zu Beginn des Beladevorgangs eines in der Beladestation 10 (Fig. 2) angeordneten Trays 11 werden die beiden Stützrechen 8, 9 derart in den Tray 11 eingefahren, dass die Rechenzinken 91 des zweiten Stützrechens 9 in Nachbarschaft zu einer rückwärtigen Seitenwand 13 des Trays 11 angeordnet sind. Der erste Stützrechen 8 ist in einem vorgebbaren Abstand vom zweiten Stützrechen 9 angeordnet und öffnet so eine erste Ladegasse 14 in dem zu beladenden Tray 11. In diese erste Ladegasse 14 kann der Multigreifer 7 (Fig. 2) nun wenigstens eine Zeile von Kunststoffbehältnissen 20 absetzen. Im Fall eines Multigreifers 7, der mehrere Zeilen von Kunststoffbehältnissen gleichzeitig fassen kann, sind der erste Stützrechen 8 und der zweite Stützrechen 9 derart voneinander beabstandet, dass die durch die beiden Stützrechen 8, 9 gebildete erste Ladegasse 14 eine Breite besitzt, die der Gesamtbreite der nebeneinander angeordneten Zeilen von Kunststoffbehältnissen 20 entspricht. Nachdem der Multigreifer 7 die Kunststoffbehältnisse 20 in die erste Ladegasse 14 abgesetzt hat und während oder nachdem er zum Fassen weiterer Kunststoffbehältnisse verschoben worden ist, wird der zweite Stützrechen 9 derart vertikal angehoben, dass die freien Enden seiner Rechenzinken 91 oberhalb der in den Tray 11 abgesetzten Kunststoffbehältnisse 20 angeordnet sind. Danach wird der zweite Stützrechen 9 an den ersten Stützrechen 8 entgegen der Bewegungsrichtung V des Trays 11 herangefahren und wieder vertikal abgesenkt. Die Rechenzinken 81, 91 stehen auf Lücke und legen eine gemeinsame Stützebene 16 fest (Fig. 4 und 6). Daraufhin wird der zweite Stützrechen 9 gemeinsam mit dem Tray 11 in dessen Bewegungsrichtung V gegenüber dem ersten Stützrechen 8 um einen vorgegebenen Abstand verstellt, um eine zweite Ladegasse 15 zu öffnen. Während des Öffnens der an die erste Ladegasse 14 angrenzenden zweiten Ladegasse 15 übernimmt der zweite Stützrechen 9 die Stützfunktion für die abgestellten Kunststoffbehältnisse 20 (Fig. 5). Der zweite Stützrechen 9 und der Tray 11 weisen während des Öffnens der zweiten Ladegasse 15 zueinander im Wesentlichen keine Relativbewegung auf. Die neu geschaffene zweite Ladegasse 15 ist nun zur Aufnahme weiterer Kunststoffbehältnisse bereit, die vom Multigreifers 7 herantransportiert werden. Der Vorgang des Hinwegverlagerns des zweiten Stützrechens 9 über die soeben in den Tray 11 abgesetzten Kunststoffbehälter 20 entgegen der Bewegungsrichtung V des Trays 11, das Einfahren des zweiten Stützrechens 9 in den ersten Stützrechen 8 und das Öffnen einer weiteren Ladegasse durch gemeinsames Verlagern des zweiten Stützrechens 9 und des Trays 11 in die Bewegungsrichtung V des Trays 11 wird solange wiederholt, bis der gesamte Tray 11 mit Kunststoffbehältnissen 20 gefüllt ist. Nachdem sich die Rechenzinken 81, 91 über die gesamte Bauhöhe des Trays 11 erstrecken, können im Fall von Kunststoffbehältnissen geringerer Höhe auch mehrere Lagen von Kunststoffbehältnissen übereinander in die jeweils von den beiden Stützrechen 8, 9 und den Seitenwänden 13 des Trays 11 begrenzten Ladegassen 14, 15 abgestellt werden. Nach dem Befüllen des Trays 11 kann dieser zur Weiterbehandlung aus der Beladestation 10 (Fig. 2) entfernt werden.

Der Betrieb der Einzelkomponenten der Vorrichtung, insbesondere der Transport der Trays 11, die Bewegung der Stützrechen 8, 9 und die Beladung der Trays 11 mittels des einen Multigreifer 7 umfassenden Umsetzers kann computergesteuert erfolgen. Die Computersteuerung erlaubt eine sehr schnelle und einfach Anpassung der Bewegungsabläufe an unterschiedliche Formen der Kunststoffbehältnisse 20 und oder Grössen der zu beladenden Trays 11.

Die erfindungsgemässe Beladungsvorrichtung weist eine separate Stabilisierungseinrichtung für die in die Trays 11 abgeladenen Kunststoffbehältnisse 20 auf. Dadurch kann gewährleistet werden, dass die Kunststoffbehältnisse 20 während des Beladens möglichst umfassend geführt und gestützt sind. Ein Kippen und Umfallen der Kunststoffbehältnisse 20, das zu einer Unterbrechung des Beladungsvorgangs führen könnte, kann dadurch verhindert werden. Das Vorsehen einer separaten Stabilisierungseinrichtung in Form von zwei Stützrechen 8, 9, welche die Kunststoffbehältnisse 20 während des Beladens stützen, schafft auch die Voraussetzungen für ein Beladen der Trays 11 mit zwei oder mehreren übereinander angeordneten Lagen von Kunststoffbehältnissen 20.

Die vorstehende Beschreibung von konkreten Ausführungsbeispielen dient nur zur Erläuterung der Erfindung und ist nicht als einschränkend zu betrachten. Vielmehr wird die Erfindung durch die Patentansprüche und die sich dem Fachmann erschliessenden und vom allgemeinen Erfindungsgedanken umfassten Äquivalente definiert.

## Patentansprüche

1. Beladungsvorrichtung zur Beladung von Lager- und Transportbehältnissen bzw. Trays für Kunststoffbehältnisse, insbesondere Kunststoffflaschen, mit einer Transporteinrichtung (2) für die Trays (11) und mit einem Umsetzer (6) für die Kunststoffbehältnisse (20), der einen Multigreifer (7) für eine Anzahl in Form einer Zeile angeordneter Kunststoffbehältnisse (20) aufweist, wobei in einer Beladestation (10) für die Trays (11) eine Stabilisierungseinrichtung angeordnet ist, die einen ersten Stützrechen (8) und einen zweiten Stützrechen (9) aufweist, die im Wesentlichen parallel zueinander angeordnet sind, **dadurch gekennzeichnet, dass** die Vorrichtung derart konfiguriert ist, dass der erste Stützrechen (8) und der zweite Stützrechen (9) wenigstens teilweise in einen zu beladenden Tray (11) eingefahren werden, dass der zweite Stützrechen (9) relativ zu dem ersten Stützrechen (8) aus einer ersten einander benachbarten Position in eine zweite Position mit einem vorgebbaren Abstand voneinander verstellt wird, um eine erste Ladegasse (14) im zu beladenden Tray (11) zu öffnen, und nach dem Beladen der ersten Ladegasse (14) mit Kunststoffbehältnissen (20) der zweite Stützrechen (9) über die erste beladene Ladegasse (14) hinweg entgegen der Transportrichtung (V) des Trays (11) im Wesentlichen an die erste Position des ersten Stützrechens (8) verlagert wird, wobei durch Verlagerung des zweiten Stützrechens (9) und des Trays (11) in Transportrichtung (V) des Trays (11) im Wesentlichen um eine vorbestimmte Strecke bei im Wesentlichen feststehendem ersten Rechen (8) eine an die erste Ladegasse (14) angrenzende zweite Ladegasse (15) geöffnet wird, welche vom Multigreifer (7) angefahren und mit wenigstens einer zweiten Zeile von Kunststoffbehältnissen (20) beladen wird, wobei der zweite Stützrechen (9) als eine Kippsicherung für die erste Zeile von Kunststoffbehältnissen (20) während des Öffnens der zweiten Ladegasse (15) ausgebildet ist.

2. Vorrichtung nach Anspruch 1, **dadurch gekennzeichnet, dass** die Stützrechen (8, 9) eine quer zu der Transportrichtung (V) zur Abstandsverstellung verlaufende laterale Erstreckung aufweisen, die derart ausgebildet ist, dass eine Ladegasse (14, 15) von den beiden Stützrechen (8, 9) und von sich in Bewegungsrichtung zur Abstandsverstellung erstreckenden Seitenwänden (13) des Trays (11) begrenzt ist.

3. Vorrichtung nach Anspruch 1 oder 2, **dadurch gekennzeichnet, dass** der zweite Stützrechen (9) als die Kippsicherung ausgebildet und zum Öffnen jeder Ladegasse (14, 15) verstellbar ist, während der erste Stützrechen (8) während des Beladens des Trays (11) im Wesentlichen feststeht.

4. Vorrichtung nach einem der vorangehenden Ansprüche, **dadurch gekennzeichnet, dass** die beiden Stützrechen (8, 9) jeweils einen im Wesentlichen quer und im Wesentlichen horizontal zur Verstellrichtung des wenigstens einen Stützrechens (8, 9) verlaufenden Balken (80, 90) und davon vertikal in Richtung eines Traybodens abragende Rechenzinken (81, 91) umfassen.

5. Vorrichtung nach Anspruch 4, **dadurch gekennzeichnet, dass** die Rechenzinken (81, 91) der beiden Stützrechen (8, 9) einander zugewandt gekröpft ausgebildet und zueinander auf Lücke stehend angeordnet sind, wobei sie im zusammengefahrenen Zustand eine gemeinsame Stützebene (16) festlegen.

6. Vorrichtung nach einem der vorangehenden Ansprüche, **dadurch gekennzeichnet, dass** die beiden Stützrechen (8, 9) im Wesentlichen vertikal verlagerbar sind und wenigstens einer der beiden Stützrechen (8, 9) im Wesentlichen horizontal und parallel zum anderen Stützrechen (8, 9) verstellbar ist.

7. Vorrichtung nach einem der Ansprüche 4 bis 6, **dadurch gekennzeichnet, dass** die Rechenzinken (81, 91) der Stützrechen (8, 9) eine vertikale Länge aufweisen, die grösser ist als eine Tiefe des zu beladenden Trays (11).

8. Vorrichtung nach einem der vorangehenden Ansprüche, **dadurch gekennzeichnet, dass** der Transport der Trays (11), die Bewegung der Stützrechen (8, 9) und die Beladung der Trays (11) mittels des einen Multigreifer (7) umfassenden Umsetzers (6) computergesteuert erfolgt.

9. Verfahren zur Beladung von Lager- und Transportbehältnissen bzw. Trays für Kunststoffbehältnisse, insbesondere Kunststoffflaschen, bei dem vorzugsweise in Zeilen herantransportierte Kunststoffbehältnisse (20) in einer Beladestation (10) für Trays von einem einen Multigreifer (7) aufweisenden Umsetzer (6) in einen Tray (11) geladen werden, wobei die Kunststoffbehältnisse (20) jeweils in eine Ladegasse (14, 15) abgesetzt werden, die von zwei Seitenwänden (13) des Trays (11) und von einem ersten Stützrechen (8) und einem im Wesentlichen parallel zu dem ersten Stützrechen (8) angeordneten zweiten Stützrechen (9) begrenzt ist, wobei die beiden Stützrechen (8, 9) wenigstens teilweise in den zu beladenden Tray (11) eingefahren werden, **dadurch gekennzeichnet, dass** der zweite Stützrechen (9) relativ zu dem ersten Stützrechen (8) aus einer ersten einander benachbarten Position in eine zweite Position mit einem vorgebbaren Abstand voneinander verstellt wird, um eine erste Ladegasse (14) im zu beladenden Tray (11) zu öffnen, und dass der zweite Stützrechen (9) nach dem Befüllen der ersten Ladegasse mit einer ersten Zeile von Kunststoffbehältnissen (20) über die erste Zeile von Kunststoffbehältnissen (20) hinweg entgegen der Transportrichtung (V) des Trays (11) im Wesentlichen an die erste Position des ersten Stützrechens (8) verlagert wird, wobei durch Verlagerung des zweiten Stützrechens (9) und des Trays (11) in Transportrichtung (V) des Trays (11) um eine vorbestimmte Strecke bei im Wesentlichen feststehendem ersten Stützrechen (8) eine an die erste Ladegasse (14) angrenzende zweite Ladegasse (15) geöffnet wird, welche vom Multigreifer (7) angefahren und mit wenigstens einer zweiten Zeile von Kunststoffbehältnissen (20) beladen wird, wobei der zweite Stützrechen (9) eine Kippsicherung für die erste Zeile von Kunststoffbehältnissen (20) während des Öffnens der zweiten Ladegasse (15) bildet.

10. Verfahren nach Anspruch 9, **dadurch gekennzeichnet, dass** jede Ladegasse (14, 15) von Rechenzinken (81) des ersten Stützrechens (8), von Rechenzinken (91) des zweiten Stützrechens (9) und von Seitenwänden (13) des zu beladenden Trays (11) begrenzt wird, wobei die Rechenzinken (81, 91) einander zugewandt gekröpft sind und zueinander derart auf Lücke stehen, dass sie im zusammengefahrenen Zustand der beiden Stützrechen (8, 9) eine gemeinsame Stützebene (16) festlegen.

11. Verfahren nach Anspruch 10, **dadurch gekennzeichnet, dass** nach dem Beladen der ersten Ladegasse (14) mit Kunststoffbehältnissen (20) der zweite Stützrechen (9) im Wesentlichen entlang der Stützebene (16) in den ersten Stützrechen (8) eingefahren wird, damit er die Stützfunktion des ersten Stützrechens (8) an der ersten Zeile abgeladener Kunststoffbehältnisse (20) übernimmt.

12. Verfahren nach Anspruch 11, **dadurch gekennzeichnet, dass** die beiden Stützrechen (8, 9) vertikal verstellt werden und wenigstens der zweite Stützrechen (9) zumindest im Wesentlichen horizontal und parallel zu dem ersten Stützrechen (8) verschoben wird.

13. Verfahren nach einem der Ansprüche 10 bis 12, **dadurch gekennzeichnet, dass** der vorgegebene Abstand zwischen dem ersten und dem zweiten Stützrechen (8, 9) in Verbindung mit einer Verstellung des Trays derart eingestellt wird, dass eine Ladegasse (15) geöffnet wird, deren Breite das einmalige Absetzen von einer oder mehreren Zeilen von mit dem Multigreifer (7) herantransportierten Kunststoffbehältern (20) ermöglicht.

14. Verfahren nach einem der Ansprüche 9 bis 13, **dadurch gekennzeichnet, dass** mittels des Multigreifers (7) sequentiell zwei oder mehrere Lagen von Kunststoffbehältnissen (20) übereinander in eine von den Stützrechen (8, 9) und den Seitenwänden (13) des Trays (11) begrenzte Ladegasse (15) abgesetzt werden.

## Claims

1. A loading device for loading storage and transport receptacles or trays for plastic receptacles, in particular plastic bottles, with a transport device (2) for the trays (11) and with a transferring device (6) for the plastic receptacles (20) which comprises a multi-gripper (7) for a number of plastic receptacles (20) which are arranged in the shape of a row, wherein a stabilisation device is arranged in a loading station (10) for the trays (11), said stabilisation device comprising a first support rack (8) and a second support rack (9) which are arranged essentially parallel to one another, **characterised in that** the device is configured in a manner such that the first support rack (8) and the second support rack (9) are at least partly moved into a tray (1) to be loaded, that the second support rack (9) is displaced relative to the first support rack (8) from a first position adjacent to one another into a second position with a predefinable distance to one another, in order to open a first loading lane (14) in the tray (11) to be loaded, and after the loading of the first loading lane (4) with plastic receptacles (20) the second support rack (9) is displaced beyond the first loaded loading lane (14) counter to the transport direction (V) of the tray (11) essentially onto the first position of the first support rack (8), wherein by way of displacing the second support rack (9) and the tray (11) in the transport direction (V) of the tray (11) essentially by a predetermined distance given an essentially stationary first rack (8) a second loading lane (15) which is adjacent to the first loading lane (14) is opened, said second loading lane being approached by the multi-gripper (7) and being loaded with at least one second row of plastic receptacles (20), wherein the second support rack (9) is designed as an anti-tipping device for the first row of plastic receptacles (20) during the opening of the second loading lane (15).

2. A device according to claim 1, **characterised in that** the support racks (8, 9) comprise a lateral extension which runs transversely to the transport direction (V) for the distance adjustment and which is designed in a manner such that a loading lane (14, 15) is delimited by the two support racks (8, 9) and by the side walls (13) of the tray (11) which extend in the movement direction for distance adjustment.

3. A device according to claim 1 or 2, **characterised in that** the second support rack (9) is designed as a anti-tipping device and is adjustable for opening the loading lane (14, 15), whilst the first support rack (8) is essentially stationary during the loading of the tray (11).

4. A device according to one of the preceding claims, **characterised in that** the two support racks (8, 9) each comprise a beam (80, 90) which runs essentially transversely and essentially horizontally to the adjusting direction of the at least one support rack (8, 9), and rack teeth (81, 91) which project vertically from this in the direction of a tray base.

5. A device according to claim 4, **characterised in that** the rack teeth (81, 91) of the two support racks (8, 9) are designed offset facing one another and are arranged to one another covering gaps, wherein they define a common support plane (16) in the moved-together state.

6. A device according to one of the preceding claims, **characterised in that** the two support racks (8, 9) are essentially vertically displaceable and at least one of the two support racks (8, 9) is adjustable essentially horizontally and parallel to the other support rack (8, 9).

7. A device according to one of the claims 4 to 6, **characterised in that** the rack teeth (81, 91) of the support racks (8, 9) have a vertical length which is greater than a depth of the tray (11) to be loaded.

8. A device according to one of the preceding claims, **characterised in that** the transport of the tray (11), the movement of the support racks (8, 9) and the loading of the tray (11) is effected in a computer-controlled manner by way of the transferring device (6) which comprises a multi-gripper (7).

9. A method for loading storage and transport receptacles or trays for plastic receptacles, in particular plastic bottles, concerning which plastic receptacles (20) which are preferably fed in rows are loaded in a loading station (10) for trays into a tray (11) by a transferring device (6) which comprises a multi-gripper (7), wherein the plastic receptacles (20) are each put down into a loading lane (14, 15) which is delimited by two sides walls (13) of the tray (11) and by a first support rack (8) and a second support rack (9) which is arranged essentially parallel to the first support rack (8), wherein the two support racks (8, 9) at least partly are moved into the tray (11) to be loaded, **characterised in that** that the second support rack (9) is displaced relative to the first support rack (8) from a first position adjacent to one another into a second position with a predefinable distance to one another, in order to open a first loading lane (14) in the tray (11) to be loaded, and that after the loading of the first loading lane (4) with a first row of plastic receptacles (20) the second support rack (9) is displaced beyond the first row of plastic receptacles (20) counter to the transport direction (V) of the tray (11) essentially onto the first position of the first support rack (8), wherein by way of displacing the second support rack (8) and the tray (11) in the transport direction (V) of the tray (11) by a predefined distance given an essentially stationary first rack (8) a second loading lane (15) which is adjacent to the first loading lane (14) is opened, said second loading lane being approached by the multi-gripper (7) and being loaded with at least one second row of plastic receptacles (20), wherein the second support rack (9) is designed as an anti-tipping device for the first row of plastic receptacles (20) during the opening of the second loading lane (15).

10. A method according to claim 9, **characterised in that** each loading lane (14, 15) is delimited by rack teeth (18) of the first support rack (8), by rack teeth (91) of the second support rack (9) and by side walls (13) of the tray (11) to be loaded, wherein the rack teeth (81, 91) are designed offset facing one another and are arranged to one another covering gaps in a manner such that they define a common support plane (16) in the moved-together state of the two support racks (8, 9).

11. A method according to claim 10, **characterised in that** after the loading of the first loading lane (14) with plastic receptacles (20), the second support rack (8) is moved essentially along the support plane (16) into the first support rack (8), so that it assumes the support function of the first support rack (8) at the first row of unloaded plastic receptacles (20).

12. A method according to claim 11, **characterised in that** the two support racks (8, 9) are adjusted vertically and at least the second support rack (8) is displaced at least essentially horizontally and parallel to the first support rack (8).

13. A method according to one of the claims 10 to 12, **characterised in that** the predefined distance between the first and the second support rack (8, 9) in combination with an adjustment of the tray is adjusted in a manner such that a loading lane (15) is opened, the width of which permitting the one-off placement of one or more rows of plastic containers (20) which are fed by the multi-gripper (7).

14. A method according to one of the claims 9 to 13, **characterised in that** two or more layers of plastic receptacles (20) above one another are sequentially put down into a loading lane (15) which is delimited by the support racks (8, 9) and the side walls (13) of the tray (11).

## Revendications

1. Dispositif de chargement de conteneurs de stockage et de transport ou de bacs pour des récipients en matière plastique, en particulier des bouteilles en matière plastique, comprenant un dispositif de transport (2) pour les bacs (11) et un dispositif de transfert (6) pour les récipients en matière plastique (20), qui présente un multi-préhenseur (7) pour un certain nombre de récipients en matière plastique (20) disposés sous forme de rangée, un poste de chargement (10) pour les bacs (11) comportant un dispositif de stabilisation qui présente une première grille de support (8) et une deuxième grille de support (9), qui sont disposées de manière sensiblement parallèle l'une à l'autre, **caractérisé en ce que** le dispositif est configuré de manière à ce que la première grille de support (8) et la deuxième grille de support (9) soient engagées au moins en partie dans un bac (11) devant être chargé, **en ce que** la deuxième grille de support (9) est déplacée par rapport à la première grille de support (8) en partant d'une première position dans laquelle elles sont adjacentes, jusqu'à une deuxième position dans laquelle elles présentent une distance réciproque pouvant être prédéfinie, pour ouvrir un premier couloir de chargement (14) dans le bac (11) à charger, et que, après le chargement du premier couloir de chargement (14) avec des récipients en matière plastique (20), la deuxième grille de support (9) est décalée en passant au-dessus du premier couloir de chargement (14) chargé, dans le sens opposé au sens de transport (V) du bac (11), pour être amenée sensiblement dans la première position de la première grille de support (9), où le déplacement de la deuxième grille de support (9) et du bac (11) dans le sens de transport (V) du bac (11), sensiblement d'une distance prédéterminée, alors que la première grille de support (8) est sensiblement stationnaire, a pour effet d'ouvrir un deuxième couloir de chargement (15) qui est adjacent au premier couloir de chargement (14) et vers lequel se dirige le multi-préhenseur (7) pour le charger avec au moins une deuxième rangée de récipients en matière plastique (20), la deuxième grille de support (9) étant réalisée en tant que dispositif anti-basculement pour la première rangée de récipients en matière plastique (20), pendant l'ouverture du deuxième couloir de chargement (15).

2. Dispositif selon la revendication 1, **caractérisé en ce que** les grilles de support (8, 9) présentent une dimension latérale qui s'étend transversalement au sens de transport (V) et est destinée à régler la distance et est prévue telle qu'un couloir de chargement (14, 15) soit délimité par les deux grilles de support (8, 9) et par des parois latérales (13) du bac (11) s'étendant dans le sens de déplacement, aux fins de réglage de la distance.

3. Dispositif selon la revendication 1 ou 2, **caractérisé en ce que** la deuxième grille de support (9) est réalisée en tant que dispositif anti-basculement et peut être déplacée en vue de l'ouverture de chaque couloir de chargement (14, 15), tandis que la première grille de support (8) est sensiblement fixe pendant le chargement du bac (11).

4. Dispositif selon l'une des revendications précédentes, **caractérisé en ce que** les deux grilles de support (8, 9) comprennent chacune une barre (80, 90) qui s'étend de façon sensiblement transversale et sensiblement horizontale par rapport au sens de déplacement de la grille de support (8, 9), au nombre d'au moins une, ainsi que des dents de grille (81, 91) faisant saillie à partir de ladite barre, en direction d'un fond de bac.

5. Dispositif selon la revendication 4, **caractérisé en ce que** les dents de grille (81, 91) des deux grilles de support (8, 9) sont coudées les unes en direction des autres et sont disposées en quinconce les unes par rapport aux autres, formant ainsi un plan de support (16) commun à l'état rapproché.

6. Dispositif selon l'une des revendications précédentes, **caractérisé en ce que** les deux grilles de support (8, 9) peuvent être décalées de manière sensiblement verticale, et qu'au moins une des deux grilles de support (8, 9) peut être déplacée de manière sensiblement horizontale et parallèlement à l'autre grille de support (8, 9).

7. Dispositif selon l'une des revendications 4 à 6, **caractérisé en ce que** les dents de grille (81, 91) des grilles de support (8, 9) présentent une longueur verticale qui est plus grande qu'une profondeur du bac (11) à charger.

8. Dispositif selon l'une des revendications précédentes, **caractérisé en ce que** le transport des bacs (11), le déplacement des grilles de support (8, 9) et le chargement des bacs (11) à l'aide du dispositif de transfert (6) doté d'un multi-préhenseur (7) sont commandés par ordinateur.

9. Procédé de chargement de conteneurs de stockage et de transport ou de bacs pour des récipients en matière plastique, en particulier des bouteilles en matière plastique, selon lequel des récipients en matière plastique (20) amenés de préférence en rangées sont chargés dans un bac (11), dans un poste de chargement (10) de bacs, à l'aide d'un dispositif de transfert (6) présentant un multi-préhenseur (7), les récipients en matière plastique (20) étant déposés respectivement dans un couloir de chargement (14, 15) qui est délimité par deux parois latérales (13) du bac (11) et par une première grille de support (8) et une deuxième grille de support (9) disposée sensiblement parallèlement à la première grille de support (8), les deux grilles de support (8, 9) étant engagées au moins en partie dans le bac (11) devant être chargé, **caractérisé en ce que** la deuxième grille de support (9) est déplacée par rapport à la première grille de support (8) en partant une première position dans laquelle elle sont adjacentes, jusqu'à une deuxième position dans laquelle elles présentent une distance réciproque pouvant être prédéfinie, pour ouvrir un premier couloir de chargement (14) dans le bac (11) à charger, et **en ce que**, après le chargement du premier couloir de chargement avec une première rangée de récipients en matière plastique (20), la deuxième grille de support (9) est décalée en passant au-dessus de la première rangée de récipients en matière plastique (20), dans le sens opposé au sens de transport (V) du bac (11), pour être amenée sensiblement dans la première position de la première grille de support (9), où le déplacement de la deuxième grille de support (9) et du bac (11), dans le sens de transport (V) du bac (11), d'une distance prédéterminée, alors que la première grille de support (8) est sensiblement stationnaire, a pour effet d'ouvrir un deuxième couloir de chargement (15) qui est adjacent au premier couloir de chargement (14) et vers lequel se dirige le multi-préhenseur (7) pour le charger avec au moins une deuxième rangée de récipients en matière plastique (20), la deuxième grille de support (9) agissant comme dispositif anti-basculement pour la première rangée de récipients en matière plastique (20), pendant l'ouverture du deuxième couloir de chargement (15).

10. Procédé selon la revendication 9, **caractérisé en ce que** chaque couloir de chargement (14, 15) est délimité par des dents de grille (81) de la première grille de support (8), des dents de grille (91) de la deuxième grille de support (9) et des parois latérales (13) du bac (11) à charger, les dents de grille (81, 91) étant coudées les unes en direction des autres et étant disposées en quinconce les unes par rapport aux autres de manière à former un plan de support (16) commun à l'état rapproché des deux grilles de support (8, 9).

11. Procédé selon la revendication 10, **caractérisé en ce que**, après le chargement du premier couloir de chargement (14) avec des récipients en matière plastique (20), la deuxième grille de support (9) est engagée dans la première grille de support (8), sensiblement le long du plan de support (16), afin de remplir la fonction de support de la première grille de support (8) sur la première rangée de récipients en matière plastique (20) déposés.

12. Procédé selon la revendication 11, **caractérisé en ce que** les deux grilles de support (8, 9) sont déplacées verticalement et qu'au moins la deuxième grille de support (9) est déplacée au moins de façon sensiblement horizontale et parallèle à la première grille de support (8).

13. Procédé selon l'une des revendications 10 à 12, **caractérisé en ce que** la distance prédéterminée entre la première et la deuxième grille de support (8, 9) est réglée en relation avec un déplacement du bac, de manière à ouvrir un couloir de chargement (15) dont la largeur permet le dépôt, en une seule fois, d'une ou plusieurs rangées de récipients en matière plastique (20) acheminés à l'aide du multi-préhenseur (7).

14. Procédé selon l'une des revendications 9 à 13, **caractérisé en ce que** le multi-préhenseur (7) permet de déposer de manière séquentielle deux ou plusieurs couches de récipients en matière plastique (20), les unes au-dessus des autres, dans un couloir de chargement (15) délimité par les grilles de support (8, 9) et les parois latérales (13) du bac (11).
